# DEMANDE DE BREVET EUROPEEN

(11) **EP 0 384 872 A1**
(43) Date de publication de la demande: **29.08.1990**
(21) Numéro de dépôt: 90450004.8
(22) Date de dépôt: 22.02.1990
(51) Int. Cl.: E02F 5/30, E02F 3/96, E02F 3/40

(54) **Godet cisailleur interchangeable**

(30) Priorité: 24.02.1989 FR 8902623
(71) Demandeur: AMECA Société Anonyme dite:, F-33370 Tresses (FR)
(72) Inventeur: Moreau, Jean, F-33360 Carignan de Bordeaux (FR)
(74) Mandataire: Thébault, Jean-Louis

(57) **Abrégé**

L'objet de l'invention est un godet cisailleur interchangeable destiné à être monté au lieu et place d'un godet standard (4) du type articulé autour d'un premier axe (5) à l'extrémité du balancier (2) d'une flèche (1) de pelle hydraulique ou similaire et actionné par un palonnier (6) articulé sur un deuxième axe (7) à l'extrémité dudit balancier et mû par un vérin hydraulique (9), caractérisé en ce qu'il est constitué d'un bras fixe (10) susceptible d'être monté de manière amovible sur ledit balancier (2) à l'aide des deux axes (5,7) de montage du godet standard (4) et d'un bras mobile (11) articulé (12) sur le bras fixe (10) et muni d'un prolongement postérieur (15) susceptible d'être articulé (8) sur l'extrémité de la tige dudit vérin (9) de commande du godet, les bras, fixe (10) et mobile (11), définissant deux mâchoires de cisaille antagonistes munies de lames de coupe appropriées (13,16). Application aux pelles hydrauliques ou analogues.

## Description

La présente invention a trait à un godet cisailleur interchangeable et plus précisément à un godet cisailleur susceptible d'être substitué à un godet standard en étant commandé de la même manière que ce dernier.

Un godet cisailleur est en fait une cisaille apte à être substituée au lieu et place d'un godet standard ou classique en vue de permettre la découpe de fers, poutrelles et poutres en béton.

Les godets cisailleurs existants ont une conception spéciale et relativement complexe comportant un système hydraulique à vérin particulier pour sa commande.

Le but de l'invention est de simplifier une telle structure en proposant un godet cisailleur apte à être substitué directement et instantanément à un godet classique en étant commandé de la même manière et sans avoir à prévoir de système hydraulique de commande supplémentaire ou auxiliaire.

A cet effet, l'invention a pour objet un godet cisailleur interchangeable destiné à être monté au lieu et place d'un godet standard du type articulé autour d'un premier axe à l'extrémité du balancier d'une flèche de pelle hydraulique ou similaire et actionné par un palonnier articulé sur un deuxième axe à l'extrémité dudit balancier et mû par un vérin hydraulique, caractérisé en ce qu'il est constitué d'un bras fixe susceptible d'être monté de manière amovible sur ledit balancier à l'aide des deux axes de montage du godet standard et d'un bras mobile articulé sur le bras fixe et muni d'un prolongement postérieur susceptible d'être articulé sur l'extrémité de la tige dudit vérin de commande du godet, les bras, fixe et mobile, définissant deux mâchoires de cisaille antagonistes munies de lames de coupe appropriées.

Un tel godet cisailleur est particulièrement simple de conception puisqu'il comporte en fait essentiellement deux simples bras susceptibles d'être montés à l'extrémité de la flèche de la pelle, exactement de la même manière qu'un godet standard, l'actionnement de la cisaille étant opéré directement par le vérin de commande du godet déposé, sans avoir recours à une installation hydraulique complémentaire.

De plus, l'échange entre le godet standard et le godet cisailleur selon l'invention s'effectue rapidement en quelques minutes, sans effort, sans intervention sur le circuit hydraulique de la pelle et sans branchement d'aucun circuit.

D'autres caractéristiques et avantages ressortiront de la description qui va suivre d'un mode de réalisation du dispositif de l'invention, description donnée à titre d'exemple uniquement et en regard des dessins annexés sur lesquels :
Figure 1 représente une vue en élévation latérale schématique d'une pelle hydraulique équipée d'un godet standard ;
Figure 2 représente une vue en élévation latérale schématique de la même pelle équipée d'un godet cisailleur selon l'invention au lieu et place du godet standard ;
Figure 3 est une vue agrandie de l'extrémité du balancier de la pelle de la figure 1 et
Figure 4 est une vue agrandie de l'extrémité du balandier de la pelle de la figure 2.

La pelle hydraulique schématisée sur la figure 1 est une pelle classique comprenant une flèche 1 portant à son extrémité un balancier 2 commandé par un vérin hydraulique 3. Le balancier 2 porte lui-même à son extrémité un godet 4 de type standard articulé autour d'un premier axe 5 à l'extrémité dudit balancier 2.

Le godet 4 est mû par un palonnier 6 articulé, d'une part, sur le godet et, d'autre part, sur le balancier 2 en un second axe 7. Le palonnier 6 est articulé en 8 (figure 3) sur l'extrémité de la tige d'un vérin hdyraulique 9 de commande du godet, porté par le balancier 2.

Le godet cisailleur selon l'invention (figures 2 et 4) est constitué d'une paire de mâchoires définie par un bras fixe 10 solidarisable du balancier 2 et par un bras mobile 11 articulé sur le bras fixe 10 autour d'un axe symbolisé en 12 et susceptible d'être commandé par la tige du vérin 9.

Le bras fixe 10 est monté sur le balancier 2 par les mêmes moyens que le godet standard 4. A cet effet, les axes 5 et 7 du godet sont engagés dans des perçages ménagés aux endroits appropriés dans la partie postérieure du bras fixe 10.

La partie antérieure du bras fixe est conformée en mâchoire de cisaille et est munie d'une lame de coupe inférieure 13 de préférence amovible et à dents de retenue 14.

Le bras mobile 11 comporte en partie postérieure un prolongement 15 susceptible d'être articulé sur la tige du vérin 9 par le même axe 8 que le godet standard 4.

La partie antérieure du bras mobile 11 est conformée en mâchoire antagoniste de celle du bras 10 et équipée également d'une lame de coupe supérieure 16 de préférence amovible et à dents de retenue 17.

Le godet cisailleur est représenté sur la figure 4 en position d'ouverture maximale et sur la figure 2 (bras mobile 11′) en position de fermeture totale sous la commande du vérin 9.

L'échange entre le godet standard 4 et le godet cisailleur se fait comme pour changer le godet standard, en enlevant les trois axes 5,7 et 8.

Les formes des bras 10,11 sont spécialement étudiées pour reprendre des efforts très importants sans dommages pour la pelle et ses équipements (flèche et balancier) et sans modification de ceux-ci.

Les formes des lames 13 et 16 sont conçues de façon à obtenir les meilleurs résultats aussi bien dans le béton que pour couper l'acier. En particulier la lame supérieure 16 comporte deux parties, antérieure et postérieure, formant entre elles un angle d'une trentaine de degrés environ.

Enfin, l'invention n'est évidemment pas limitée au mode de réalisation représenté et décrit ci-dessus mais en couvre au contraire toutes les variantes notamment en ce qui concerne les formes et dimensions des bras fixe 10 et mobile 11. Les bras 10 et 11 pourraient être non plus de part et d'autre de l'axe d'articulation 12, comme illustré sur les dessins, mais croisés à la manière d'une paire de ciseaux, le godet cisailleur étant dans ce cas fermé par rétraction maximale de la tige du vérin 9.

Par ailleurs, au lieu d'une cisaille à mâchoires simples comme représentée sur les dessins, l'une des deux mâchoires, supérieure ou inférieure, pourrait être double, l'autre mâchoire, simple, étant susceptible de pénétrer dans l'intervalle ménagé entre les deux parties parallèles de la mâchoire double.

## Revendications

1. Godet cisailleur interchangeable destiné à être monté au lieu et place d'un godet standard (4) du type articulé autour d'un premier axe (5) à l'extrémité du balancier (2) d'une flèche (1) de pelle hydraulique ou similaire et actionné par un palonnier (6) articulé sur un deuxième axe (7) à l'extrémité dudit balancier et mû par un vérin hydraulique (9), caractérisé en ce qu'il est constitué d'un bras fixe (10) susceptible d'être monté de manière amovible sur ledit balancier (2) à l'aide des deux axes (5,7) de montage du godet standard (4) et d'un bras mobile (11) articulé (12) sur le bras fixe (10) et muni d'un prolongement postérieur (15) susceptible d'être articulé (8) sur l'extrémité de la tige dudit vérin (9) de commande du godet, les bras, fixe (10) et mobile (11), définissant deux mâchoires de cisaille antagonistes munies de lames de coupe appropriées (13,16).

2. Godet cisailleur selon la revendication 1, caractérisé en ce que les deux mâchoires de cisaille des bras (10,11) sont simples.

3. Godet cisailleur selon la revendication 1, caractérisé en ce que l'une des deux mâchoires de cisaille des bras (10,11) est double.

4. Godet cisailleur suivant l'une des revendications 1 à 3, caractérisé en ce que les deux bras (10,11) sont situés de part et d'autre de l'axe d'articulation (12).

5. Godet cisailleur suivant l'une des revendications 1 à 3, caractérisé en ce que les deux bras (10,11) se croisent à la manière d'une paire de ciseaux.

6. Godet cisailleur suivant l'une des revendications 1 à 5, caractérisé en ce que les mâchoires portent des lames de coupe amovibles (13,16) munies de dents de retenue (14,17), l'une des lames (16) présentant deux parties formant un angle entre elles.
